# EUROPÄISCHE PATENTANMELDUNG

(11) **EP 2 065 968 A1**
(43) Veröffentlichungstag der Anmeldung: **03.06.2009**
(21) Anmeldenummer: 08105875.2
(22) Anmeldetag: 27.11.2008
(51) Int. Cl.: H01Q 1/12, H01Q 19/17, H01Q 3/18, H01Q 25/00

(54) **Halterung für Empfangsköpfe einer Parabolantenne**

(30) Priorität: 01.12.2007 DE 102007058178; 13.03.2008 DE 102008014026
(71) Anmelder: FTA Communication Technologies SARL, 6868 Wecker (LU)
(72) Erfinder: Bloch, Shaul, 5380 Uebersyren (LU)
(74) Vertreter: Kohlmann, Kai

(57) **Zusammenfassung**

Die Erfindung betrifft eine Halterung (400) für mindestens zwei Empfangsköpfe (300,302) einer Parabolantenne mit mindestens einem mindestens ein Feedhorn sowie eine elektrische Baugruppe aufweisenden ersten Empfangskopf mit einer zum Parabolspiegel zeigenden Stirnseite des Empfangskopfes. Um eine derartige Halterung zu schaffen, die an bestehenden Parabolantennen unter Verwendung des vorhandenen Arms nachrüstbar ist und eine individuelle Justage jedes einzelnen Empfangskopfs erlaubt, wird erfindungsgemäß vorgeschlagen, dass die gegenüberliegende rückwärtige Stirnseite (303) des ersten Empfangskopfes mittels eines Verbindungselementes lösbar mit einem Halteprofil (401) verbunden ist, das mindestens eine Aufnahme für ein Verbindungselement zur lösbaren Verbindung mit der rückwärtigen Stirnseite eines weiteren Empfangskopfs aufweist.

## Beschreibung

Die Erfindung betrifft eine Halterung für mindestens zwei Empfangsköpfe einer Parabolantenne mit mindestens einem ein Feedhorn sowie eine elektrische Baugruppe aufweisenden ersten Empfangskopf mit einer zum Parabolspiegel zeigenden Stirnseite des Empfangskopfes.

Eine Parabolantenne für den Fernsehempfang empfängt Rundfunkprogramme wie Radio oder Fernsehen, oder andere Dienste wie z.B. Internetzugang über Satellit, die von einem Satelliten auf einer geostationären Erdumlaufbahn ausgestrahlt werden. Die Parabolantenne besteht aus dem Parabolspiegel und dem Empfangskopf mit integriertem rauscharmem Signalumsetzer.

Als rauscharmer Signalumsetzer (engl. Low Noise Block Converter), nachfolgend kurz als LNB bezeichnet, wird die im Brennpunkt einer Parabolantenne für den Fernsehempfang befindliche elektronische Baugruppe einer Satellitenempfangsanlage bezeichnet, die einen Signalumsetzer und ZF-Verstärker aufweist. Der Empfangskopf weist darüber hinaus ein Feedhorn auf, das zusammen mit dem LNB üblicherweise in einem Wetterschutzgehäuse untergebracht, ist.

Der LNB setzt mit dem Signalumsetzer das Signal blockweise auf tiefere Frequenzen -von beispielsweise 10,7 - 11,75 oder 11,8 - 12,75 GHz auf den Bereich 950 - 2150 MHz- um und ermöglicht dadurch die Kabelübertragung und den Empfang mit einem Satellitenreceiver.

Das Feedhorn, auch als Hörnchen bezeichnet, besteht aus einem metallischen Zylinder oder Konus mit genau passenden Abmessungen; es dient der Impedanzanpassung und erfüllt als Hohlleiterstruktur auch eine Filterfunktion gegen Fremdeinstrahlung. Das zum Parabolspiegel zeigende Ende ist offen für die elektromagnetischen Wellen. Üblicherweise verhindert jedoch eine Schutzkappe aus Kunststoff, dass Staub oder Wasser in den LNB eindringen kann.

Das Wetterschutzgehäuse ist vielfach L-förmig ausgeführt, wobei ein L-Schenkel das Feedhorn und der andere L-Schenkel die elektrische Baugruppe mit einer Durchführung für das Kabel aufnimmt.

LNBs sind mit einer unterschiedlichen Anzahl von Ausgängen verfügbar, beispielsweise als Einzel-LNB mit einem Ausgang zum Anschluss eines Satelliten-Receivers oder als Doppel-, Vierfach- oder Achtfach-LNB zum Anschluss einer entsprechenden Anzahl unabhängiger Satelliten-Receiver.

Normalerweise ist es üblich, Parabolantennen unmittelbar auf den Satelliten auszurichten. Da jedoch auch benachbarte Satelliten mit einer Antenne zu empfangen sind, nutzt man Halterungen für mehrere Empfangsköpfe - so genannte Multifeedhalter- um zwei Empfangsköpfe an dem Arm einer Antenne zu befestigen.

Bekannte Multifeedhalter mit zwei oder mehreren Empfangsköpfen sind integraler Bestandteil der Parabolantenne und können daher an bestehenden Parabolantennen nicht nachgerüstet werden.

Darüber hinaus ist unter der Bezeichnung "Flexblock" unter www.dvbmaster.com/flexblock.html eine Empfangskopf-Halterung zur Aufnahme von zwei Standard Empfangsköpfen bekannt geworden, die einen verschwenkbar an einem zentralen Halteteil angeordneten Querträger aufweist. Das Halteteil besitzt eine Aufnahme für einen Standard-Arm einer Parabolantenne. An dem Querträger sind zwei die Feedhörner der Empfangsköpfe umgreifende Klemmschellen befestigt. Diese Empfangskopf-Halterung für zwei Empfangsköpfe lässt sich nur dann nachrüsten, wenn die Parabolantenne über einen Standard-Arm verfügt. Die Justiermöglichkeiten der beiden Empfangsköpfe sind eingeschränkt.

Ausgehend von diesem Stand der Technik liegt der Erfindung die Aufgabe zugrunde eine Halterung für mindestens zwei Empfangsköpfe zu schaffen, die an bestehenden Parabolantennen unter Verwendung des vorhandenen Arms nachrüstbar ist und eine individuelle Justage jedes einzelnen Empfangskopfs erlaubt.

Diese Aufgabe wird bei einer Halterung der eingangs erwähnten Art dadurch gelöst, dass die rückwärtige Stirnseite des ersten Empfangskopfes mittels eines Verbindungselementes lösbar mit einem Halteprofil verbunden ist, das mindestens eine Aufnahme für ein Verbindungselement zur lösbaren Verbindung des Halteprofils mit der rückwärtigen Stirnseite eines weiteren Empfangskopfs aufweist.

Die erfindungsgemäße Halterung lässt sich problemlos an bestehenden Installationen von Parabolantennen nachrüsten. Der erste Empfangskopf wird in üblicher Weise am Feedhorn von einer Klemme gehalten, die mit dem äußeren Ende des Arms der Parabolantenne verbunden ist. Die Befestigung dieses ersten Empfangskopfes entspricht der üblichen Befestigung des Empfangskopfes an Parabolantennen mit lediglich einem Empfangskopf. Dieser erste Empfangskopf ist an seiner rückwärtigen Stirnseite lösbar mit dem Halteprofil verbunden. Dieses Halteprofil weist mindestens eine, vorzugsweise mehrere Aufnahmen für ein Verbindungselement zur lösbaren Verbindung des Halteprofils mit der bzw. den rückwärtigen Stirnseiten übereinstimmender Empfangsköpfe auf. Die erfindungsgemäße Halterung eignet sich insbesondere zur Aufnahme von mehr als zwei Empfangsköpfen, beispielsweise von bis zu fünf Empfangsköpfen, die in unterschiedlicher Weise zu der Parabolantenne ausgerichtet werden können.

Ein wesentlicher Gesichtspunkt der erfindungsgemäßen Halterung besteht darin, dass die Standardhalterungsarchitektur für einen Empfangskopf beibehalten wird und die Halterung für sämtliche weiteren Empfangsköpfe an dem ersten Empfangskopf ansetzt. In Folge dessen ist eine Nachrüstung für eine größere Anzahl weiterer Empfangsköpfe je nach Ausgestaltung des Halteprofils problemlos möglich. Insbesondere können aufgrund der erfindungsgemäßen Halterung weitere Empfangsköpfe sukzessive an der Parabolantenne angebaut werden.

Je nach Empfangsort, an dem die Parabolantenne aufgestellt ist, sind unterschiedliche Freiheitsgrade bei der Justage der Position der Empfangsköpfe erforderlich. Wenn das Halteprofil gekrümmt ausgebildet ist, insbesondere wenn sich die Krümmung längs des Profils ändert kann durch gezielte Anordnung der weiteren Empfangsköpfe an unterschiedlichen Stellen des Halteprofils die Ausrichtung des Feedhorns des Empfangskopfes gezielt verändert werden.

Das vorzugsweise ebene Halteprofil kann jedoch auch mehrere gradlinige Abschnitte aufweisen, wobei jeweils zwei zueinander benachbarte Abschnitte einen stumpfen Winkel einschließen. Durch Befestigung der Empfangsköpfe an den unterschiedlichen Abschnitten des Halteprofils ist ebenfalls eine unterschiedliche Ausrichtung der Empfangsköpfe zum Parabolspiegel möglich.

Ein weiterer Freiheitsgrad bei der Justage der Empfangsköpfe wird erreicht, wenn der Angriffspunkt des Verbindungselementes an der rückwärtigen Stirnseite des Empfangskopfs verschieblich ist. Der Angriffspunkt für das Verbindungselement wird konstruktiv vorzugsweise dadurch verschieblich ausgeführt, dass an der rückwärtigen Stirnseite des Empfangskopfes eine Gleitführung zur formschlüssigen translatorischen Führung eines Gleitelementes angeordnet ist, in das das Verbindungselement eingreift.

Als Verbindungselement zur Herstellung der lösbaren Verbindung zwischen jedem Empfangskopf und dem Halteprofil kommt insbesondere eine Schraubverbindung in Betracht. Die gelockerte Schraubverbindung erlaubt eine Drehung des Empfangskopfs um die Schaubenlängsachse.

Sofern ein Gleitelement an der rückwärtigen Stirnseite des Empfangskopfes in einer Gleitführung vorgesehen ist, greift die Schraube vorzugsweise in ein in dem Gleitelement angeordnetes Innengewinde ein. Durch Anziehen der Schraubverbindung verspannt sich das Gleitelement in den Führungen und hält den Empfangskopf in der voreingestellten Position der an dem Empfangskopf angeordneten Gleitführung. Nach Lockerung der Schraubverbindung ist darüber hinaus eine Drehung des Empfangskopfes um die Schraubenlängsachse möglich.

Schließlich sind die Aufnahmen für die Schraubverbindungen in dem Halteprofil vorzugsweise als Löcher, insbesondere Langlöcher ausgebildet. Sofern sich die Langlöcher in Längsrichtung des Halteprofils erstrecken, kann der Empfangskopf bei gelockerter Schraubverbindung in dem Langloch in eine gewünschte Position verschoben und dann dort durch Festziehen der Schraubverbindung festgelegt werden.

Sofern aufgrund der geographischen Gegebenheiten, in denen die Parabolantenne zum Einsatz gelangt, die Längsverschiebung für die einzelnen Empfangsköpfe nicht erforderlich ist, können normale Bohrlöcher an den zur Aufnahme der Schraubverbindungen vorgesehenen Stellen des Halteprofils vorgesehen werden. Insbesondere der erste, von der konventionellen Klemme gehaltene Empfangskopf wird vorzugsweise zur präzisen Ausrichtung des Halteprofils mittels eines normalen Bohrlochs zur weitgehend spielfreien Aufnahme der Schraubverbindung mit dem Halteprofil verschraubt. Dieses Loch befindet sich vorzugsweise zwischen zwei Langlöchern in dem Halteprofil.

Die Halterung zeichnet sich in einer Ausgestaltung der Erfindung dadurch aus, dass an dem Halteprofil ein Haltewinkel angeordnet ist, der sich insbesondere in Richtung des Parabolspiegels erstreckt. Der Haltewinkel wird vorzugsweise mittels der den ersten Empfangskopf haltenden Schraubverbindung befestigt; an dessen äußeren freien Ende ist ein Switch insbesondere mittels einer Schnappverbindung lösbar befestigt. Dies erlaubt den einfachen Austausch des Switch, wenn eine technische Anpassung aufgrund modernerer Standards oder eine Erweiterung der Anzahl der Empfangsköpfe dies erfordert.

Eine zusätzliche Einstellmöglichkeit des Empfangskopfs in Form einer Rotation um eine Vertikalachse ist möglich, wenn das an der Rückseite des Empfangskopfes geführte Gleitelement mindestens eine im Querschnitt konvexe Gleitfläche aufweist, die an einer im Querschnitt konkaven Fläche eines Rundführungselementes anliegt, wobei das Rundführungselement zwischen dem Empfangskopf und dem Halteprofil angeordnet ist und einen Durchgang für das Verbindungselement, insbesondere einen Schraubenschaft einer Schraubverbindung aufweist.

Der Drehwinkel des mit dem Empfangskopf verbundenen Gleitelementes einerseits und dem Rundführungselement andererseits lässt sich dadurch begrenzen, dass das Gleitelement zwei parallel zueinander verlaufene Gleitflächen aufweist, zwischen denen sich ein Langloch in Umfangsrichtung der konvexen Flächen erstreckt, wobei sich das Verbindungselement, insbesondere der Schraubenschaft der Schraubverbindung durch das Langloch hindurch erstreckt und durch Aufschrauben einer Mutter in das Gleitelement eingreift.

Durch Lockern der Schraubverbindung sowie Verschwenken des Gleitelementes gegenüber dem Schraubenschaft lässt sich die Position des Gleitelementes gegenüber dem Rundführungselement verändern und damit der Empfangskopf um eine Vertikalachse drehen. Nach dem Verdrehen wird durch Anziehen der Schraubverbindung der Empfangskopf in der gewünschten Position fixiert.

Um auch bei dieser Ausführung der erfindungsgemäßen Halterung eine problemlose Drehung des Empfangskopfs um die Schraubenlängsachse zu ermöglichen, ist die der konkaven Fläche des Rundführungselementes gegenüberliegende Seite eine ebene Fläche, die an einer ebenen Fläche einer einen Durchgang für das Verbindungselement aufweisenden Lagerungsplatte anliegt. Die Lagerungsplatte ist zwischen dem Rundführungselement und dem gebogenen Halteprofil angeordnet. Infolgedessen lässt sich der Empfangskopf sowohl um die Schraubenlängsachse als auch eine senkrecht zu dieser Achse verlaufende Achse schwenken und durch anschließendes Anziehen der Schraubverbindung in der jeweiligen Lage fixieren. Die in der Ausgangsstellung senkrechte Schwenkachse wird durch die Drehung um die Schraubenlängsachse aus der lotrechten Position herausgeschwenkt.

Um beim Schwenken des Empfangskopf um die Schraubenlängsachse ein Verdrehen der Lagerungsplatte gegenüber dem Halteprofil zu verhindern, weist diese an ihrer der ebenen Fläche gegenüberliegenden Seite Formschlusskonturen auf, die vorzugsweise zu beiden Seiten an dem Halteprofil anliegen. Infolgedessen wird bei einer zum Einstellen des Empfangskopfs lediglich geringfügig gelockerten Schraubverbindung die korrekte Lage der Lagerungsplatte an dem Halteprofil nicht verändert.

Die formschlüssige translatorische Führung des Gleitelementes an der rückwärtigen Stirnseite des Empfangskopfs bilden vorzugsweise zwei parallel zueinander verlaufende Ränder, die je ein gegenüber den konvexen Gleitflächen des Gleitelementes zurückspringender Führungssteg auf beiden Seiten jeder Gleitfläche hintergreift.

In konstruktiv vorteilhafter Weise lässt sich der translatorische Verschiebeweg des Gleitelementes an der rückwärtigen Stirnseite des Empfangskopfs dadurch begrenzen, dass die parallelen Ränder Bestandteil eines Ausschnitts an der rückwärtigen Stirnseite des Empfangskopfs sind, der beispielsweise die Form einer Superellipse aufweist. Die Superellipse ist eine geometrische Form, die ein Mittelding zwischen Ellipse und Rechteck darstellt. Die parallel zueinander verlaufenden Ränder der Superellipse bilden die Führung für das Gleitelement, wobei die elliptischen Anteile des Ausschnitts den Translationsweg des Gleitelementes begrenzen.

Wenn die Oberflächen der parallelen Ränder der Führung für das Gleitelement in Verlängerung der Gleitflächen des Gleitelementes angeordnet sind, bilden die konvexen Gleitflächen und Ränder zusammen eine einheitliche, im Querschnitt konvexe Oberfläche, auf der die konkave Oberfläche des Rundführungselementes aufliegt. Die Führungsbasis für das Rundführungselement wird hierdurch nochmals verbessert.

Vorzugsweise an der Schraubverbindung des ersten Empfangskopfs ist zusätzlich an dem Halteprofil ein Haltewinkel befestigt, der in Richtung des Arms der Parabolantenne abgewinkelt ist. An dem vorderen, freien Ende des Winkels wird insbesondere ein Switch lösbar befestigt, in dem die Kabel der Empfangsköpfe zusammenlaufen. Vorzugsweise ist zwischen dem Switch und dem Haltewinkel eine Schnappverbindung angeordnet, um den Switch einfach auswechseln zu können.

Das Feedhorn des ersten Empfangskopfes wird, wie bei Standard Parabolantennen üblich, von einer Klemme gehalten, die mit dem äußeren Ende des Arms der Parabolantenne verbunden ist. An der rückwärtigen Stirnseite dieses ersten Empfangskopfs wird die erfindungsgemäße Halterung für weitere Empfangsköpfe lösbar befestigt. Die Erfindung betrifft daher auch Parabolantennen mit einer erfindungsgemäßen Halterung.

Nachfolgend wird die Erfindung anhand eines Ausführungsbeispiels näher erläutert. Es zeigen
- **Figur 1**: eine Gesamtansicht einer Parabolantenne mit einer ersten erfindungsgemäßen Halterung,
- **Figur 2**: eine vergrößerte Darstellung der an die Parabolantenne angebauten Halterung,
- **Figur 3**: eine perspektivische Gesamtansicht der Halterung,
- **Figur 4 A)-D)**: eine Seitenansicht, eine Frontansicht, eine Aufsicht und eine Rückansicht der Halterung,
- **Figur 5**: eine Rückansicht entsprechend Figur 4D) zur Veranschaulichung der Justagemöglichkeiten der Empfangsköpfe,
- **Figur 6**: eine Explosionsdarstellung der Halterung von schräg vorne,
- **Figur 7**: eine Explosionsdarstellung der Halterung von schräg hinten sowie
- **Figur 8**: eine Detaildarstellung einer Gleitführung für einen Empfangskopf einer Halterung.
- **Figur 9**: eine perspektivische Gesamtansicht eines weiteren Ausführungsbeispiels einer erfindungsgemäßen Halterung von schräg vorne
- **Figur 10**: eine perspektivische Gesamtansicht der Halterung nach Figur 9 von schräg hinten
- **Figur 11**: eine Explosionsdarstellung der Halterung nach Figur 9 von schräg vorne
- **Figur 12**: eine Explosionsdarstellung der Halterung nach Figur 9 von schräg hinten
- **Figur 13 A)**: eine Aufsicht auf eine Halterung nach Figur 9 mit einem Empfangskopf
- **Figur 13 B)**: einen Schnitt längs der Linie A-A nach Figur 13A)
- **Figur 14**: eine Vergrößerung des Details B nach Figur 13 B)
- **Figur 15 A)**: eine Seitenansicht eines Empfangskopfs einer Halterung nach Figur 9
- **Figur 15 B)**: ein Schnitt längs der Linie C-C nach Figur 15 A)
- **Figur 16**: eine vergrößerte Darstellung des Details D nach Figur 15 B)
- **Figur 17 A)**: eine perspektivische Darstellung entsprechend Figur 9, jedoch teilweise geschnitten sowie
- **Figur 17 B)**: eine vergrößerte Darstellung des Details E nach Figur 17 A)

Figur 1 zeigt eine insgesamt mit (100) bezeichnete Parabolantenne, die im Wesentlichen aus einem Parabolspiegel (200) mit mehreren Empfangsköpfen (300) besteht. Die Empfangsköpfe (300) sind an einer Halterung (400) für mehrere Empfangsköpfe angeordnet. Zwischen der Halterung (400) und der Rückseite des Parabolspiegels (200) erstreckt sich ein Arm (500). Am äußeren Ende des Arms (500) ist eine Klemme (600) befestigt, die ein Feedhorn (301) eines ersten Empfangskopfes (302) kraftschlüssig hält.

Dieser erste Empfangskopf (302) ist mit seiner rückwärtigen Stirnseite (303) mittels einer Schraubverbindung (406) lösbar mit einem Halteprofil (401) der Halterung (400) verbunden. Das Halteprofil (401) weist, wie insbesondere aus Figur 4 D) und Figur 6 ersichtlich zwei Langlöcher (403,404) sowie ein zwischen den beiden Langlöchern (403, 404) angeordnetes zentrales Loch (405) zur Aufnahme der Schraubverbindung (406) auf, deren Aufbau weiter unten näher erläutert wird.

Die übereinstimmend aufgebauten Empfangsköpfe (300/302) sind im Wesentlichen L-förmig ausgebildet, wobei ein zum Parabolspiegel (200) zeigender L-Schenkel (304) das Feedhorn (301) und der andere die rückwärtige Stirnseite (303) aufweisende L-Schenkel (305) die elektrische Baugruppe des Empfangskopfes (300/302) aufnimmt, die üblicherweise ein Signalumsetzer und ZF-Verstärker umfasst. Das Feedhorn (301) besteht aus einem metallischen Zylinder mit standardisiertem Durchmesser von der derzeit beispielsweise 23 oder 40 Millimetern. Das zum Parabolspiegel (200) zeigende Ende ist offen für die elektromagnetischen Wellen. Stirnseitig ist jedoch eine Schutzkappe (306) aus Kunststoff vorgesehen, die verhindert, dass Staub oder Wasser in den Empfangskopf (300/302) eindringen kann. Die beiden L-Schenkel (304, 305) sind üblicherweise von einem Wetterschutzgehäuse umgeben um den Empfangskopf (300/302) vor Witterungseinflüssen zu schützen. Der L-Schenkel (305) besitzt an seiner Unterseite eine Durchführung für das Kabel (307), das zu einem Switch (308) geführt wird. Ferner ist an der Halterung (400) ein sich in Richtung des Parabolspiegels (200) erstreckender Haltewinkel (700) mittels der den ersten Empfangskopf (302) haltenden Schraubverbindung (406) befestigt, an dessen äußerem freien Ende (701) der Switch (308) insbesondere mittels einer Schnappverbindung lösbar befestigt ist. Dies erlaubt den einfachen Austausch des Switch (308), wenn eine technische Anpassung aufgrund modernerer Standards oder eine Erweiterung der Anzahl der Empfangsköpfe dies erfordert. Von dem Switch (308) verläuft ein Kabel, das die Parabolantenne (200) mit dem Satellitenreceiver bzw. den Satellitenreceivern verbindet.

Nachfolgend wird die Schraubverbindung (406) zur lösbaren Verbindung der rückwärtigen Stirnseite (303) der Empfangsköpfe (300/302)) mit dem Halteprofil (401) anhand der Figuren 6,7 und 8 näher erläutert:

Die Schraubverbindung (406) umfasst eine formschlüssig mit dem Schraubkopf in ein Handrad (408) eingreifende Schraube (407), die mit einer formschlüssig in einem Gleitelement (409) gehaltenen Mutter (413) zusammenwirkt. An der rückwärtigen Stirnseite (303) der Empfangsköpfe (300/302) ist eine Gleitführung (410) zur translatorischen Führung des Gleitelementes (409) angeordnet. Zur Ausbildung der Gleitführung (410) ist auf den die rückwärtige Stirnseite (303) aufweisenden L-Schenkel (305) jedes Empfangskopfs (300) ein Deckel (411) mittels einer Schnappverbindung aufsetzbar, wobei der Deckel (411) parallel zur rückwärtigen Stirnseite (303) einen Ausschnitt (412) aufweist, dessen im Ausführungsbeispiel lotrecht und parallel zueinander verlaufende Ränder zusammen mit dem Gleitelement (409) eine Nute-/Federführung (414) ausbilden (siehe Figur 8).

Selbstverständlich liegt es im Rahmen der Erfindung andere Führungen zur Verschiebung des Angriffspunktes der Schraube an der rückwärtigen Stirnseite (303) des Empfangskopfs (300) vorzusehen.

Bei dem dargestellten Ausführungsbeispiel der erfindungsgemäßen Halterung (400) für Empfangsköpfe (300) handelt es sich um eine vierfältig justierbare Halterung für Empfangsköpfe, die in unterschiedlichsten Empfangsgebieten einsetzbar ist. Die verschiedenen Justagemöglichkeiten der einzelnen Empfangsköpfe (300/302) ergeben sich aus der schematischen Darstellung in Figur 5. Demnach ist der erste Empfangskopf (302) um die Feedhorn-Achse und in der Höhe verstellbar, nachdem die Schraubverbindung (406) gelockert wurde. Die beiden weiteren Empfangsköpfe (300) weisen einen weiteren translatorischen Freiheitsgrad nach Lockerung der Schraubverbindung (406) auf, in dem diese in den Langlöchern (403/404) des Halteprofils (401) verschoben werden können. Aufgrund der Krümmung des Halteprofils kann hierdurch der Winkel zwischen den Empfangsköpfen in Bezug auf den Parabolspiegel (200) verändert werden.

In Gebieten mit definierten Empfangsbedingungen können zur einfacheren Konfigurierung der Position der einzelnen Empfangsköpfe (300/302) jedoch auch Bohrlöcher in dem Halteprofil (401) angeordnet sein, die die genaue Lage der einzelnen Empfangsköpfe in Bezug auf den ersten Empfangskopf (302) fixieren.

Zur Erleichterung der Justage der einzelnen Empfangsköpfe ist es darüber hinaus möglich, Markierungen an der Halterung (400) anzubringen, die auch dem ungeübten Laien eine schnelle und problemlose Justage der einzelnen Empfangsköpfe für unterschiedliche Satellitenpositionen erlaubt. Für unterschiedliche Märkte können diese Markierungen beispielsweise durch genau positionierte Aufkleber auf dem Halteprofil angebracht werden.

Das zweite Ausführungsbeispiel einer erfindungsgemäßen Halterung (400) nach den Figuren 9 ff. unterscheidet sich im Wesentlichen von dem ersten Ausführungsbeispiel einer Halterung (400) dadurch, dass die Empfangsköpfe (300) zusätzlich zu den in Figur 5 kenntlich gemachten Einstell-Freiheitsgraden einen weiteren Einstell-Freiheitsgrad besitzen, wonach jeder Empfangskopf (300) zusätzlich um eine senkrecht zu der Längsachse der Schraubverbindung (406) stehende Achse drehbar gelagert ist.

Soweit der Aufbau des zweiten Ausführungsbeispiels einer erfindungsgemäßen Halterung (400) mit demjenigen einer Halterung (400)nach den Figuren 1 - 8 übereinstimmt, wird auf die dortigen Erläuterungen verwiesen. Soweit Übereinstimmungen zwischen den Ausführungsbeispielen bestehen, wurden auch dieselben Bezugszeichen wie in den Figuren 1 - 8 verwendet.

Das am Besten aus den perspektivischen Ansichten nach Figuren 11 und 12 erkennbare Gleitelement (430) weist zwei im Querschnitt konvexe Gleitflächen (431) auf, zwischen denen sich ein insbesondere aus Figur 12 erkennbares Langloch (432) in Umfangsrichtung der konvexen Gleitflächen (431) erstreckt. Die beiden Gleitflächen (431) liegen an einer im Querschnitt konkaven Fläche (433) eines Rundführungselementes (434) flächig an, wie dies insbesondere aus Figur 16 deutlich erkennbar ist. Das Rundführungselement (434) ist zwischen dem Empfangskopf (300/302) und dem Halteprofil (401) angeordnet und weist einen Durchgang (435) für den Schraubenschaft (436) einer Schraubverbindung auf. Die der konkaven Fläche (433) des Rundführungselementes (434) gegenüberliegende Seite ist eine ebene Fläche (437), wie dies insbesondere aus der perspektivischen Darstellung nach Figur 12 sowie der Detailansicht in Figur 16 erkennbar ist. Diese ebene Fläche (437) des Rundführungselementes (434) liegt an einer ebenen Fläche (438) einer Lagerungsplatte (439) an. Die Lagerungsplatte (439) besitzt einen zentralen Durchgang (440), der mit dem ebenfalls zentral angeordneten Durchgang (435) in dem Rundführungselement (434) fluchtet, so dass der Schraubenschaft (436) durch beide Durchgänge sowie das Langloch (432) des Gleitelementes (430) hindurchgeführt und stirnseitig mit einer das Langloch (432) hintergreifenden Mutter (441) der Schraubverbindung verschraubt werden kann.

Die Lagerungsplatte (439) weist an ihrer der ebenen Fläche (438) gegenüberliegende Seite Stege (442) auf, die im montierten Zustand der Halterung am oberen bzw. unteren Rand des Halteprofils (401) zur Anlage gelangen, wie dies deutlich aus den perspektivischen Ansichten nach Figuren 9 und 10 erkennbar ist.

Die Gleitführung (443) für das Gleitelement (430) an der rückwärtigen Stirnseite (303) des Empfangskopfs (300/302 weist zwei parallel zueinander verlaufende Ränder (444) auf, die Bestandteil eines Ausschnitts (445) mit der Kontur einer Superellipse sind. Das Gleitelement (430) weist zu beiden Seiten seiner Gleitflächen (431) einen Führungssteg (446)auf, der die Ränder (444) nach der Montage des Gleitelementes (430) hintergreift (vgl. insbesondere Figur 17b). Die im Verhältnis zu ihrer Länge schmalen Gleitelemente (430) werden durch eine Drehbewegung in den Ausschnitt (445) eingesetzt, bei der die Stege (442) unter die Ränder (444) gelangen. Die Mutter (441) der Schraubverbindung wird in einer aus Figur 11 erkennbaren Höhlung (447) des Gleitelementes (430) aufgenommen und stützt sich an den längs verlaufenden Rändern des Langlochs (432) in der Höhlung (447) des Gleitelementes (430) ab.

An der der rückwärtigen Stirnseite (303) des Empfangskopfs (300/302) zugewandten Seite des Gleitelementes (430) wird dieses durch eine Abdeckplatte (448) verschlossen, die über Rastnasen (449) in entsprechende Vertiefungen des Gleitelementes (430) einrastet.

Aus Figur 13 ist erkennbar, dass das Innere des zum Parabolspiegel (200) zeigende L-Schenkels (304) und das Innere des die rückwärtige Stirnseite aufweisenden L-Schenkels (305) durch eine Schottwand (450) von dem Ausschnitt (445) zur Führung des Gleitelementes (430) an der rückwärtigen Stirnseite (303) getrennt ist. Hierdurch wird eine Verschmutzung des Feedhorns (301) sowie der elektrischen Baugruppe des Empfangskopfes (300/302) verhindert.

Der Empfangskopf (300/302) kann in der erfindungsgemäßen Halterung (400) in mannigfaltiger Weise in seiner Lage verändert werden. Die beiden äußeren Empfangsköpfe (300) können zunächst in den Langlöchern (403, 404) des Halteprofils (401) hin- und hergeschoben werden. Jeder Empfangskopf (300/302) lässt sich darüber hinaus geführt durch die Ränder (444) des Ausschnitts (445) längs des gelockerten Gleitelementes (430) verschieben und zusammen mit dem Rundführungselement (434) um die Achse der Schraubenschaftes (436) verschwenken. Zudem lässt sich jeder Empfangskopf (300/302) bei gelockerter Schraubverbindung zusammen mit dem Gleitelement (430) in dem Rundführungselement (434) um eine senkrecht zu der Achse der Schraubenschaftes (436) stehende Achse verschwenken.

| **Bezugszeichenliste** | |
|---|---|
| Nr. | Bezeichnung |
| **100** | **Parabolantenne** |
| **200** | **Parabolspiegel** |
| **300** | **Empfangsköpfe** |
| 301 | Feedhorn |
| 302 | Empfangskopf |
| 303 | rückwärtige Stirnseite |
| 304 | L-Schenkel |
| 305 | L-Schenkel |
| 306 | Schutzkappe |
| 307 | Kabel |
| 308 | Switch |
| **400** | **Halterung** |
| 401 | Halteprofil |
| 402 | - |
| 403 | Langloch |
| 404 | Langloch |
| 405 | zentrales Loch |
| 406 | Schraubverbindung |
| 407 | eingreifende Schraube |
| 408 | Handrad |
| 409 | Gleitelement |
| 410 | Gleitführung |
| 411 | Deckel |
| 412 | Ausschnitt |
| 413 | Mutter |
| 414 | Nut-/Feder-Führung |
| | |
| 430 | Gleitelement |
| 431 | Gleitflächen |
| 432 | Langloch |
| 433 | konkave Fläche |
| 434 | Rundführungselement |
| 435 | Durchgang |
| 436 | Schraubenschaft |
| 437 | ebene Flächen |
| 438 | ebene Fläche |
| 439 | Lagerungsplatte |
| 440 | Durchgang |
| 441 | Mutter |
| 442 | Stege |
| 443 | Gleitführung |
| 444 | Ränder |
| 445 | Ausschnitt |
| 446 | Führungssteg |
| 447 | Höhlung |
| 448 | Abdeckplatte |
| 449 | Rastnase |
| 450 | Schottwand |
| **500** | **Arm** |
| **600** | **Klemmen** |
| **700** | **Haltewinkel** |

## Patentansprüche

1. Halterung für mindestens zwei Empfangsköpfe einer Parabolantenne mit mindestens einem mindestens ein Feedhorn sowie eine elektrische Baugruppe aufweisenden ersten Empfangskopf mit einer zum Parabolspiegel zeigenden Stirnseite des Empfangskopfes, **dadurch gekennzeichnet, dass** die gegenüberliegende rückwärtige Stirnseite (303) des ersten Empfangskopfes (302) mittels eines Verbindungselementes lösbar mit einem Halteprofil (401) verbunden ist, das mindestens eine Aufnahme (403,404) für ein Verbindungselement zur lösbaren Verbindung mit der rückwärtigen Stirnseite (303) eines weiteren Empfangskopfs (300) aufweist.

2. Halterung nach Anspruch 1, **dadurch gekennzeichnet, dass** das Halteprofil (401) gekrümmt ausgebildet ist.

3. Halterung nach Anspruch 2,**dadurch gekennzeichnet, dass** die sich die Krümmung längs des Halteprofils (401) ändert.

4. Halterung nach einem der Ansprüche 1 bis 3, **dadurch gekennzeichnet, dass** der Angriffspunkt des Verbindungselementes an der rückwärtigen Stirnseite des Empfangskopfes (300/302) verschieblich ist.

5. Halterung nach einem der Ansprüche 1 bis 4, **dadurch gekennzeichnet, dass** an der rückwärtigen Stirnseite (303) des Empfangskopfes (300/302) eine Gleitführung (410/443) zur Führung eines Gleitelementes (409/430) angeordnet ist, in das das Verbindungselement eingreift.

6. Halterung nach einem der Ansprüche 1 bis 5, **dadurch gekennzeichnet, dass** das Verbindungselement zur Herstellung der lösbaren Verbindung zwischen jedem Empfangskopf (300/302) und dem Halteprofil (401) eine Schraubverbindung (406/436) ist.

7. Halterung nach einem der Ansprüche 1 bis 6, **dadurch gekennzeichnet, dass** jede Aufnahme in dem Halteprofil ein Langloch (403/404) und/oder ein Loch (405) ist.

8. Halterung nach einem der Ansprüche 1 bis 7, **dadurch gekennzeichnet, dass** jeder Empfangskopf (300/302) im wesentlichen L-förmig ist, wobei ein zum Parabolspiegel (200) zeigender L-Schenkel (304) das Feedhorn (301) und der andere die rückwärtige Stirnseite (303) aufweisende L-Schenkel (305) die elektrische Baugruppe des Empfangskopfes (300/302) aufnimmt.

9. Halterung nach einem der Ansprüche 5 bis 8, **dadurch gekennzeichnet, dass** auf den die rückwärtige Stirnseite (303) aufweisenden L-Schenkel (305) ein Deckel (411) mittels einer Schnappverbindung aufsetzbar ist, der parallel zur rückwärtige Stirnseite einen Ausschnitt (412) aufweist, dessen Ränder zusammen mit dem Gleitelement (409) eine Nut-/Feder-Führung (414) ausbilden.

10. Halterung nach einem der Ansprüche 5 bis 8, **dadurch gekennzeichnet, dass** das Gleitelement (430) mindestens eine im Querschnitt konvexe Gleitfläche (431) aufweist, die an einer im Querschnitt konkaven Fläche (433) eines Rundführungselementes anliegt, wobei das Rundführungselement (434) zwischen dem Empfangskopf (300/302) und dem Halteprofil (401) angeordnet ist und einen Durchgang (435) für das Verbindungselement (436) aufweist.

11. Halterung nach Anspruch 10, **dadurch gekennzeichnet, dass** das Gleitelement (430) zwei parallel zueinander verlaufende Gleitflächen (431) aufweist zwischen denen sich ein Langloch (432) in der Umfangsrichtung der konvexen Gleitflächen erstreckt.

12. Halterung nach Anspruch 10 oder 11, **dadurch gekennzeichnet, dass** die der konkaven Fläche (433) des Rundführungselements (434) gegenüberliegende Seite eine ebene Fläche (437) ist.

13. Halterung nach Anspruch 12, **dadurch gekennzeichnet, dass** die ebene Fläche (437) des Rundführungselements (434) an einer ebenen Fläche (438) einer einen Durchgang (440) für das Verbindungselement (436) aufweisenden Lagerungsplatte (439) anliegt, die zwischen dem Rundführungselement (434) und dem Halteprofil (401) angeordnet ist.

14. Halterung nach Anspruch 13, **dadurch gekennzeichnet, dass** die Lagerungsplatte (439) an ihrer der ebenen Fläche (438) gegenüberliegenden Seite Formschlusskonturen (442) aufweist, die an dem Halteprofil (401) anliegen.

15. Halterung nach einem der Ansprüche 5 bis 14, **dadurch gekennzeichnet, dass** die Gleitführung (443) an der rückwärtigen Stirnseite (303) des Empfangskopfs (300/302) zwei parallel zueinander verlaufende Ränder (444) aufweist, die je ein Führungssteg (446) zu beiden Seiten jeder Gleitfläche (431) des Gleitelementes (430) hintergreift.
